# NEUE EUROPÄISCHE PATENTSCHRIFT

(11) **EP 1 603 999 B2**
(45) Veröffentlichungstag und Bekanntmachung des Hinweises auf die Entscheidung über den Einspruch: **17.08.2016**
(45) Hinweis auf die Patenterteilung: 19.06.2013
(21) Anmeldenummer: 04717600.3
(22) Anmeldetag: 05.03.2004
(51) Int. Cl.: A61Q 19/00, A61K 8/92, C11D 3/382, D06M 13/192, D06M 13/203, D06M 13/207, D06M 13/432, D06M 15/11, C11D 3/48

(54) **TEXTILBEHANDLUNGSMITTEL**
TEXTILE TREATMENT AGENT
AGENT SERVANT A TRAITER UN TEXTILE

(30) Priorität: 17.03.2003 DE 10311852
(43) Veröffentlichungstag der Anmeldung: 14.12.2005
(73) Patentinhaber: Henkel AG & Co. KGaA, 40589 Düsseldorf (DE)
(72) Erfinder: RÄHSE, Wilfried, 40589 Düsseldorf (DE); RUFFER, Ulrike, 40627 Düsseldorf (DE)
(86) Internationale Anmeldenummer: PCT/EP2004/002232
(87) Internationale Veröffentlichungsnummer: WO 2004/083355

(56) Entgegenhaltungen:
- WO-A-00/40687
- DE-A- 19 737 072
- DE-A- 19 821 106
- DE-A1- 3 634 152
- DE-A1- 10 029 284
- US-A- 3 640 883
- US-A- 5 610 189
- US-B1- 6 413 529
- US-B1- 6 494 920
- PATENT ABSTRACTS OF JAPAN Bd. 0184, Nr. 43 (C-1239), 18. August 1994 (1994-08-18) & JP 6 136386 A (KAWAKEN FINE CHEM CO LTD), 17. Mai 1994 (1994-05-17)
- Mintel GNPD Eintragsnummer 149283 "Wet Wipes", Mai 2002

## Beschreibung

Die Erfindung betrifft die Verwendung eines Textilbehandlungsmittels als Nachspülmittel oder als Weichspüler.

Die Haut ist mit einer Fläche von bis zu 2 m² das größte Körperorgan des Menschen und vielfältigen, schädlichen Umwelteinflüssen ausgesetzt. Die Zahl der Menschen mit empfindlicher Haut und dermatologischen Problemen, die von leichten Hautirritationen über Sensibilisierungen, Allergien bis hin zur Neurodermitis reichen können, nimmt zu. Daß Textilien eine wichtige Rolle für die Hautgesundheit spielen können, liegt auf der Hand, zumal die menschliche Haut für gewöhnlich den größten Teil des Tages sowie der Nacht in unmittelbarem Kontakt mit textilen Kleidungsstücken steht.

Die klassische Behandlung textiler Kleidungsstücke mit Textilbehandlungsmitteln erfüllt vielfältige Bedürfnisse hinsichtlich der damit zu behandelnden Textilien, z.B. der Hygiene, des Wohlgeruches oder des Weichgriffs.

Hierbei ist zu bedenken, daß textile Kleidungsstücke als solche oder aber auf diesen verbliebene Rückstände, die z.B. nach einem Reinigungsvorgang in den textilen Strukturen zurückbleiben, hautschädigend wirken können.

Zur Reduzierung dieser Problematik werden z.B. zur Beseitigung von Waschmittelresten mitunter Spülmittel verwendet, um hautverträglichere Textilien zu erhalten. So beschreibt die DE 199 23 303 C2 Spülmittel, die bestimmte Mindestmengen an Zitronensäure, Milchsäure, Cyclodextrin und Ascorbinsäure enthalten und zur Herstellung hautverträglicherer Textilien geeignet sind.

Daneben existiert die zusätzliche Möglichkeit, Textilien mit Substanzen auszurüsten, die der Haut einen kosmetischen bzw. rein sensorischen Vorteil verleihen, und die bei Kontakt von Haut und Textil diese Substanzen an die Haut abgeben. Ein solcher Weg besteht z.B. darin, Textilbehandlungsmittel mit derartigen Substanzen auszurüsten, so daß bei der herkömmlichen Textilbehandlung, beispielsweise im Verlauf des Weichspülens, diese Substanzen auf die Textilfasern übergehen, wobei die Textilfasern als temporärer Wirt agiert und die Substanzen bei Hautkontakt auf diese überträgt.

Demgemäß beschreibt die EP 0 789 070 Weichspülerzusammensetzungen, die hautpflegende Inhaltsstoffe offenbart, z.B. in Form von Silikonen. Behandelt man Wäsche mit solchen Weichspülerzusammensetzungen und bringt diese Wäsche dann in sehr intensiven Kontakt mit der Haut, so finden sich Spuren der zuvor genanten Inhaltsstoffe bzw. Spuren von Silikon auf der Haut. Im erweiterten Kontext dieser Erfindung sind auch noch die folgenden Schriften zu nennen.

US 5,610,189 beschreibt eine Zusammensetzung zum Behandeln von Haushaltswäsche, welche Teebaumöl enthält.
DE 197 37 072 A1 beschreibt die Verwendung einer Mischung enthaltend ein Citrusölkonzentrat und Rizinusöl zur Wäschereinigung.
DE 198 21 106 A1 offenbart ein milbentötendes Reinigungsmittel mit hohem Anteil an ätherischen Ölen. Bei den ätherischen Ölen kann es sich um Baumöle wie Teebaumöl oder Zedemöl oder Pflanzenöle wie Kümmel-Öl und Dill-Öl handeln.
US 6,494,920 B1 beschreibt Reinigungsmittel mit Weichspülwirkung, welche Aloe Vera und Esterquats enthalten.
JP 06136386 offenbart Reinigungsmittel mit Hautschutzmittel auf Basis des Aspalathus Linearis. WO 00/40687 A1 beschreibt ein Textilpflegemittel, welches einen Weichmacher und ein Protein aufweist, wobei sich das Protein auf der Faser abscheiden kann. Von der Faser kann es später an die Haut abgegeben werden.
US 3,640,883 offenbart pulverförmige Feinwaschmittel, die 1-5 Gew.-% einer hautschützenden Substanz aufweisen.

US 6,413,529 B1 beansprucht ein Reinigungstuch, welches eine Reinigungsflüssigkeit enthält, welche essentielle natürliche Öle enthält.

Vor diesem Hintergrund ist es die Aufgabe der vorliegenden Erfindung, Textilbehandlungsmittel zur Verwendung als Nachspülmittel oder Weichspüler bereitzustellen, durch die es ermöglicht wird, daß damit behandelte Textilien für das Wohlergehen der Haut im Hinblick auf dermatologische Probleme weniger problematisch sind als mit herkömmlichen Mitteln behandelte Textilien, so daß z.B. das Risiko von Hautreizungen als Folge des Kontaktes Haut/behandeltes Textil nicht zusätzlich erhöht, sondern eher vermindert ist, oder so daß bereits gereizte oder irritierte oder sensibilisierte Haut durch den Kontakt mit dem behandelten Textil nicht noch weiter geschädigt wird.

Die Gegenstände dieser Erfindung sind daher die Verwendung eines Textilbehandlungsmittels in Form einer Emulsion, welches ein oder mehrere hautschützende Aktivstoffe oder hautschützende Aktivstoffe und hautheilende Aktivstoffe enthält, wobei
a) ein hautschützendes Öl, ausgewählt aus der Gruppe: Algenöl Oleum Phaeophyceae, Aprikosenkemöl Prunus armeniaca, Arnikaöl Amica montana, Borretschöl Borago officinalis Calendulaöl Calendula officinalis, Camelliaöl Camellia oleifera, Distelöl Carthamus tinctorius, Erdnußöl Arachis hypogaea, Hanföl Cannabis sativa, Haselnußöl Corylus avellana, Johanniskrautöl Hypericum perforatum, Karottenöl Daucus carota, Kokosöl Cocos nucifera, Kürbiskernöl Curcubita pepo, Kukuinußöl Aleurites moluccana, Macadamianußöl Macadamia ternifolia, Mandelöl Prunus dulcis, Pfirsichkernöl Prunus persica, Rapsöl Brassica oleifera, Schwarzkümmelöl Nigella sativa, Sesamöl Sesamium indicum, Sonnenblumenöl Helianthus annus, Traubenkernöl Vitis vinifera, Walnußöl Juglans regia, Weizenkeimöl Triticum sativum, und
b) zusätzlich Harnstoff und/oder dessen Derivate und/oder Milchsäure und/oder Zitronensäure und/oder deren Salze enthalten ist, als Nachspülmittel oder als Weichspüler.

Der Erfindungsgegenstand bietet zahlreiche Vorteile. Es ist vorteilhaft, daß Wäschebehandlungsmittel im Rahmen eines ganzheitlichen und multifunktionellen Ansatzes auch besondere Funktionen übernehmen, indem sie z.B. zusätzlich direkt oder indirekt der Hautgesundheit zuträglich sind. Solche Textilbehandlungsmittel sind als Ergänzungen zu den klassischen Textilbehandlungsmitteln wie Waschmitteln oder Weichspüler zu sehen.

Es ist vorteilhaft, die Hautgesundheit bereits bei der Textilbehandlung ins Auge zu fassen. Es gilt, die Behandlung textiler Kleidungsstücke mit hautfunktionellen Wäschebehandlungsmitteln zu ermöglichen, die einen aktiven positiven Beitrag für die Gesundheit der Haut leisten, die mit den damit behandelten Textilien in Berührung kommt.

Es ist vorteilhaft, auf diese Weise ein Konzept anzustreben, in dem eine aktive Hautpflege in Form einer Stimulierung der Hautregeneration, Unterstützung der Hautphysiologie, Stärkung der Barrierefunktion der Haut bereits bei der Textilbehandlung eingeleitet wird. Vorteilhaft ist es weiterhin, der Haut durch solcherart behandelte Textilien zu helfen, ihren natürlichen Säureschutzmantel zu erneuern bzw. intakt zu halten. Der pH-Wert der Hautoberfläche ist abhängig von der Schweißsekretion, Bakterienflora u. Talgzusammensetzung. Je nach Hautregion liegt der pH-Wert dabei zwischen 4 und 7, bei gesunder Haut insbesondere um die 5,5.

Es ist vorteilhaft, der Haut hierdurch zu helfen, genügend Feuchtigkeit zu speichern. Vorteilhaft ist es überdies, die Haut über das Textil mit heilenden Aktivstoffe zu versorgen.

Es ist vorteilhaft, auf diese Weise eine unterstützende und/oder prophylaktische Behandlung gesunder und/oder irritierter und/oder sensibilisierter und/oder sonst wie geschädigter Haut zu ermöglichen.

Ohne an diese oder eine andere Theorie gebunden zu sein, geht die Anmelderin davon aus, daß bei Kontakt der Haut mit einem Textil von diesem ein oder mehrere, die Haut unterstützende oder gar heilende Mittel zumindest teilweise an die Haut abgegeben werden, wobei die natürliche Hautflora des Menschen durch die abgegebenen Stoffe nicht beeinträchtigt, sondern in vorteilhafterweise in ihren Selbstregulierungskräften unterstützt wird.

Der Begriff, "dem Wohlergehen der Haut zuträglich", bedeutet im Sinn dieser Erfindung eine Wirkung, die deutlich über eine bloße kosmetische Hautpflege oder sensorische Wahrnehmung hinausgeht.

Dabei läßt sich der Begriff Hautheilung bzw. das Attribut hautheilend im Kontext dieser Erfindung am einfachsten über den Zustand der gesunden menschlichen Haut definieren. Gesunde menschliche Haut zeichnet sich dadurch aus, daß sie mittels ihres intakten Säuremantels einen ausreichenden Schutz gegen Mikroorganismen, Keime und Krankheitserreger liefert, daß ihre Pufferkapazität und ihr Alkali-Neutralisationsvermögen ausreichen, um schädliche Einflüße umgebender Fluide abzuwehren, daß eine weitgehende Freiheit von Rötungen besteht und daß eine Freiheit von Hautschäden wie Schnitt-, Schürf- und Brandwunden, Reizungen, Entzündungen und Allergien besteht, sowie daß sie weder rissig noch ausgetrocknet ist. Ferner zeichnet sich gesunde Haut dadurch aus, daß sie eine Depotfunktion für Fett, Wasser und Blut und eine wichtige Rolle im Stoffwechsel übernimmt. Ist die Haut nicht in der Lage o. g. Funktionen zu übernehmen oder zeigt sie offensichtliche Schädigungen bzw. geht von der Haut ein Juckreiz aus, so ist sie nicht mehr als gesund einzustufen. Hautheilend im Rahmen der vorliegenden Erfindung ist nun alles das, was der Haut hilft, in ihren ursprünglichen Zustand zurückzukehren. Dabei ist auch alles das hautheilend, was die Selbstregulierungskräfte der Haut stimuliert, trainiert, unterstützt und fördert, so daß diese in der Lage ist, ihre Funktionen zu erfüllen, dadurch daß sie in den natürlichen Gleichgewichtszustand zurückkehrt. Weiter versteht man unter dem Begriff der Hautheilung im Kontext dieser Erfindung alle Einflüsse, die dazu führen, daß offensichtliche Hautkrankheiten wie beispielsweise Ekzeme, Ausschläge, Rötungen, Juckreiz, Schwellungen, Bläschenbildung, Nässen, Krusten in unterschiedlichsten Ausprägungen zumindest gelindert werden, wenn nicht gar geheilt.

Unter dem Begriff des Hautschutzes wiederum versteht man alles das, was zur Aufrechterhaltung der gewöhnlichen Leistung der Haut hinsichtlich ihrer Funktionen unter spezifischen Belastungssituationen erforderlich ist und über ihre eigenen Schutzmechanismen hinausgeht. Damit unterscheidet sich auch dieser Begriff deutlich von der Hautpflege, denn die Hautpflege erzielt nur einen kosmetischen Nutzen hinsichtlich sensorischer Bedürfnisse z.B. der Weichheit oder des Glanzes unter normalen Bedingungen. Der Hautschutz aber unterstützt die Haut mit zusätzlichen Mitteln, die der Haut beispielsweise auch unter widrigen Bedingungen helfen, ihre vielfältigen Funktionen zu erfüllen. Solche widrige Bedingungen können z.B. Reibung, Kälte, Hitze, UV-Strahlung, aggressive Umgebungsfluide, Kontakt mit hautreizenden Materialien sein.

Der Vollständigkeit halber sei festgestellt, daß im Sinne dieser Erfindung unter dem Begriff Textil, Textilfaser bzw. Wäsche alle erdenklichen Textilfasern und daraus herstellbaren textilen Flächengebilde aber auch ungeformte Gebilde verstanden werden, also beispielsweise Naturfasern pflanzlicher wie tierischer wie mineralischer Herkunft, ebenso wie Chemiefasern, die man auch als Kunstfasern oder als Synthesefasern bezeichnet, aus natürlichen und synthetischen Polymeren sowie anorganischen Stoffen. Bei den wichtigsten dieser Fasergattungen handelt es sich in alphabetischer Reihenfolge um Acetat, Alfagras, Alginat, Alpaka, Angora, Aramid, Asbest, Baumwolle, Cellulose, Cupro, Elastan, Elastodien, Fique, Flachs, Leinen, Fluoro, Glas, Guanako, Gummi, Hanf, Henequen, Jute, Kamel, Kanin, Kapok, Kaschmir, Kenaf, Kohlenstoff, Kokos, Lama, Manila (Abacä), Metall, Modacryl, Modal, Mohair, Phormium, Polyacryl, Polyamid, Polyester, Polyethylen, Polypropylen, Polyvinylalkohol, Polyvinylchlorid, Polyvinylidenchlorid, Ramie, Rinderhaar, Rosella, Roßhaar, Schurwolle, Seide (Maulbeerseide), Sisal, Sunn, Triacetat, Tussahseide, Urena, Vikunja, Viskose, Wolle (Schafwolle), Yak, Ziegenhaar. Neben ausgewählten Synthesefasern wie beispielsweise Polyamid oder Polyester und vielen anderen sind vor allem Baumwolle, Cellulosefasern, Jute, Wolle, Flachs, Sisal, Hanf, Seide in ganz besonderer Weise geeignet, um mit den Textilbehandlungsmitteln im Sinne der Erfindung verwendet zu werden. Alle anderen Fasern sind ebenfalls sehr gut geeignet für eine Behandlung im Sinne dieser Erfindung.

Im engeren Sinne dieser Erfindung sind unter Textilien solche gemeint sind, die den Zwecken der Bekleidung dienen oder aber typischerweise oft in Kontakt mit der Haut treten wie z.B. Handtücher, Taschentücher, Bettzeug oder dergleichen mehr. Es soll aber betont werden, daß neben solchen Produkten der Bekleidungs-Industrie auch alle übrigen textilen Gebilde im Sinne der Erfindung behandelt werden können, mit der einzigen Maßgabe, daß diese textilen Gebilde, sofern sie in Kontakt mit menschlicher Haut treten, die im Sinne der Erfindung hautheilenden und/oder hautschützenden Aktivstoffe zumindest in Spuren an die Haut abzugeben vermögen. Damit sind also im weitesten Sinne unter dem Begriff Textilien oder Textil im Zusammenhang mit dieser Erfindung beispielsweise auch Teppiche und andere Heimtextilien sowie technischen Zwecken dienende textile Gebilde zu verstehen. Ebenso zählen zu den behandelbaren Textilien auch alle erdenklichen ungeformte Gebilde wie Flocken, linienförmige Gebilde wie Bindfäden, Garne, Leinen, Schnüre, Seile, Zwirne sowie flächenförmige bzw. Körpergebilde wie Filze, Gewebe, Vliesstoffe u. Watten,

Ebenso ist unter dem Begriff Textil im Rahmen dieser Erfindung auch Papier, Karton, Pappe zu verstehen, insbesondere dann, wenn das Papier, Karton, Pappe Kleidungszwecken dient.

In einer bevorzugten Ausführungsform sind solche Substanzen oder Aktivstoffe besonders dann vorteilhaft, wenn sie antiseptisch wirksam sind.

Im Kontext dieser Erfindung ist unter dem Attribut der antispetischen Wirksamkeit eine Wirkung gemeint, die den Selbstregulierungskräften menschlicher Haut dienlich ist. Diese Wirksamkeit ist in ihrer Ausprägung nicht mit der von klassischen keimtötenden bzw. germiziden Mitteln wie z.B. Phenolen, Halogenen, Alkoholen mit denen man z.B. Haut u. Schleimhäute Wunden oder auch medizinische Instrumente behandelt, um Asepsis (Keimfreiheit) zu erzielen, zu vergleichen.

Die klassische Antiseptik umfaßt antimikrobielle Maßnahmen am Ausgangsort bzw. an der Eintrittspforte einer möglichen Infektion bzw. am Infektionsherd auf der Körperoberfläche.

Eine solche starke Wirksamkeit ist jedoch im Kontext der Erfindung nicht angestrebt, da sie zwar zweifellos zur Beseitigung schädlicher Keime o. ä. führen würde, dabei aber auch die natürliche Hautflora des Menschen beeinträchtigen würde.

Die besondere Vorteilhaftigkeit der antiseptisch wirkenden Aktivstoffe, die erfindungsgemäß verwendet werden, ergibt sich durch ein synergistisches Zusammenwirken dieser Substanzen mit den allgemeinen Funktionsmechanismen menschlicher Haut, da diese mild antiseptisch wirkenden Substanzen z.B. Keime, darunter schädliche Keime reduzieren, aber nicht vollkommen, also bis zur Keimfreiheit, vernichten. Es verbleiben auf der Haut also genug Keime, die ausreichen, um die Selbstregulierungskräfte menschlicher Haut zu trainieren und dadurch zu stärken. Durch das Zusammenwirken der Selbstregulierungskräfte der Haut mit dem antiseptischen Vermögen der im Mittel enthaltenen Aktivstoffe werden die allgemeinen Funktionsmechanismen der Haut unterstützt. Dies ist gerade im Hinblick auf bereits irritierte und/oder anderweitig geschädigte Haut von großem Vorteil. Bei bereits irritierter und/oder sensibilisierter und/oder sonst wie geschädigter oder aber auch besonders empfindlicher Haut sind die Selbstregulierungskräfte der Haut teilweise nicht mehr in der Lage, wenn auch nur vorübergehend, die Hautgesundheit aus eigener Kraft sicherzustellen. Im synergistischen Zusammenwirken mit den Mitten und deren erfindungsgemäßer Verwendung werden diese Selbstregulierungskräfte unterstützt, trainiert und gestärkt.

Auf diese Weise unterstützt das Textilbehandlungsmittel bzw. die mit diesem behandelte Wäsche die natürliche Hautflora des Menschen.

Um die natürliche Hautflora des Menschen nicht zu beeinträchtigen, ist es wichtig, solche Stoffe (weitestgehend) auszuschließen, die zwar stark desinfizierend bzw. antiseptisch wirksam sind, wie z.B. Glutaraldehyd, aber gleichzeitig ein hohes Allergisierungspotential bergen und haut- sowie schleimhautreizend sind.

Unerwarteterweise ist die Verwendung von Textilbehandlungsmitteln einer solchen Ausführungsform besonders dann ihrem Zweck dienlich, wenn der antiseptisch wirksame Stoff ein Öl, vorzugsweise ein ätherisches Öl ist.

Bei diesem antiseptisch wirksamen Öl handelt es sich vorzugsweise um ätherisches Öl, das insbesondere ausgewählt ist aus der Gruppe der Angelica fine - *Angelica archangelica,* Anis - *Pimpinella Anisum,* Benzoe siam - *Styrax tokinensis,* Cabreuva - *Myrocarpus fastigiatus,* Cajeput-*Melaleuca leucadendron,* Cistrose - *Cistrus ladaniferus,* Copaiba-Balsam - *Copaifera reticulata,* Costuswurzel - *Saussurea discolor,* Edeltannennadel - *Abies alba,* Elemi - *Canarium luzonicum,* Fenchel - *Foeniculum dulce* Fichtennadel - *Picea abies,* Geranium - *Pelargonium graveolens,* Ho-Blätter - *Cinnamonum camphora,* Immortelle (Strohblume) *Helichrysum ang.,* Ingwer extra - *Zingiber off.,* Johanniskraut - *Hypericum perforatum,* Kamille deutsch - *Matricaria recutita,* Kamille blau fine-*Matricaria chamomilla,* Kamille röm. - *Anthemis nobilis,* Kamille wild - *Ormensis multicaulis,* Karotte - *Daucus carota,* Latschenkiefer - *Pinus mugho,* Lavandin - *Lavendula hybrida,* Litsea Cubeba - *(May Chang),* Manuka - *Leptospermum scoparium,* Melisse - *Melissa officinalis* Meerkiefer - *Pinus pinaster,* Myrrhe - *Commiphora molmol,* Myrthe - *Myrtus communis,* Neem - *Azadirachta,* Niaouli - (MQV) *Melaleuca quin. viridiflora,* Palmarosa - *Cymbopogom martini,* Patchouli - *Pogostemon patschuli,* Perubalsam - *Myroxylon balsamum var. pereirae,* Raventsara aromatica, Rosenholz - *Aniba rosae odora,* Salbei - *Salvia officinalis* Schachtelhalm - *Equisetaceae,* Schafgarbe extra - *Achillea millefolia,* Spitzwegerich - *Plantago lanceolata,* Styrax - *Liquidambar orientalis,* Tagetes (Ringelblume) *Tagetes patula,* Teebaum - *Melaleuca alternifolia,* Tolubalsam - *Myroxylon Balsamum L.,* Virginia-Zeder - *Juniperus virginiana,* Weihrauch (Olibanum) - *Boswellia carteri,* Weißtanne - *Abies alba.*

Ein weiterer Vorteil der zuvor bezeichneten ätherischen Öle liegt in deren besonderer Multifunktionalität, die sich neben der beschrieben mild antiseptischen Wirksamkeit aus einer Vielzahl weiterer wünschenswerter organoleptischer Eigenschaften ergeben, die gerade diesen Ölen zuzurechnen sind. Dabei wird diesen Ölen in den meisten Fällen eine schleimlösende Wirkung zugemessen, da sie auf die Schleimhäute der Atmungsorgane einen milden, positiven Reiz ausüben. Ferner kann sich eine wünschenswertes Wärmegefühl einstellen. Desodorierende, schmerzlindernde, durchblutungsfördernde, beruhigende Wirkungen konnten im Zusammenhang mit dem erfindungsgemäßen Einsatz dieser bezeichneten Ölen von der Anmelderin beobachtet und als besonders vorteilhaft erkannt werden. Dabei werden die organoleptischen Eigenschaften dieser Öle in der Regel nicht von den Hauptkomponenten, sondern von den Neben- od. Spurenbestandteilen geprägt, die oftmals in die Hunderte gehen können und mitunter synergistisch zusammenwirken. Ein anderer Vorteil im Zusammenhang mit den genannten Ölen ist der von ihnen ausgehende, harmonisierende Wohlgeruch und Duft, der in vielen Fällen bei Menschen zu positiven Gefühlen führt.

Auf diese Weise unterstützt das erfindungsgemäß verwendete Textilbehandlungsmittel bzw. die mit diesem behandelte Wäsche nicht nur die natürliche Hautflora des Menschen, sondern verhilft dem menschlichen Organismus zu zusätzlichen Vorteilen eben beschriebener Art.

Vor diesem Hintergrund ist besonders das Teebaumöl von großer Vorteilhaftigkeit für den Erfindungsgegenstand. Neben seiner beachtlichen keimtötenden, antiseptischen, fungiziden, antiviralen, wundheilenden, entzündungshemmenden, vernarbungsfördernden Wirkung weist es eine hervorragende Hautverträglichkeit auf und bietet ein breitgefächertes weiteres Anwendungsspektrum beispielsweise hinsichtlich der unterstützenden Behandlung von Erkältungskrankheiten oder von Krankheiten des rheumatischen Formenkreises, Gicht, Muskelschmerzen.

Alle die gerade aufgeführten Öle sind natürliche Emollientien, d. h. Mittel, die Körpergewebe weicher und geschmeidiger machen und die Rauhigkeit der Haut vermindern. Diese Öle wirken also zum einen hautpflegend. Zum anderen weisen gerade diese Öle weitere spezifische Wirkungen auf, die ein synergistisches Zusammenwirken mit der Haut und deren Selbstregulierungskräften nach sich ziehen und einen Schutz auch unter widrigen Bedingungen ermöglichen.

Ein besonders bevorzugtes Öl im Sinne dieser Erfindung ist z.B. das Hanföl. Hanföl, das einen hohen Anteil essentieller Fettsäuren aufweist, und außerdem bis zu 6 Gew. % der wertvollen γ-Linolensäure (GLA) beinhaltet, wirkt zusätzlich entzündungshemmend, leicht schmerzstillend, heilend, pflegend, Hautstrukturverbessernd, Alterserscheinungen vorbeugend. Es verbessert Erneuerungsprozesse im Gewebe und übt eine hohe regenerierende Wirkung auf verletztes Gewebe aus. Zudem kann es die Pflege-Eigenschaften oder andere Eigenschaften anderer Öle insbesondere aller hier explizit genannten Öle erhöhen. Da essentielle Fettsäuren maßgeblich an der Aufrechterhaltung der Barrierefunktion der Haut beteiligt sind, weil sie helfen, den transepidermalen Wasserverlust über die Haut zu regulieren und zu normalisieren, kommt dem Hanföl im Sinne dieser Erfindung als Folge seines hohen GLA-Gehaltes eine besondere Rolle zu, da bei gestörtem transepidermalen Wasserverlust eine örtliche Behandlung mit GLA zur stärksten Reduktion des transepidermalen Wasserverlusts führt. Ferner zeigt Hanföl weitere positive Wirkungen auf den menschlichen Organismus hinsichtlich Arteriosklerose, rheumanoider Artritis, diabetischer Neuropathie bis hin zu Herzbeschwerden.

Ein ebenso bevorzugtes Öl im Sinne dieser Erfindung ist das Borretschöl.

Es hat infolge seines hohen GLA-Gehaltes (bis zu 25 Gew.-%) dem Hanföl vergleichbare Eigenschaften und Vorteile.

In einer bevorzugten Ausführungsform enthalten die Textilbehandlungsmittel hautheilende Aktivstoffe, die einen Mindestgehalt von 0,1 Gew.-% an GLA aufweisen, bevorzugt von 0,3 Gew.-%, besonders bevorzugt von 0,5 Gew.-%. Hierzu zählen beispielsweise auch Schwarzkümmelöl, Nachtkerzenöl, Echiumöl, Trichodesmaöl sowie das Kernöl der schwarzen Johannisbeere.

Ein ebenfalls bevorzugtes Öl ist Mandelöl. Es zeichnet sich dadurch aus, daß es die Wirkung anderer Öle verstärken kann, weshalb es vorteilhafterweise in Kombination mit anderen Ölen eingesetzt wird.

Gemäß einer weiteren Ausführungsform der Erfindung ist es vorteilhaft, verschiedene Öle zu kombinieren, d.h. also die antiseptisch wirksamen mit den hautschützenden zu kombinieren oder aber auch die antiseptisch wirksamen und die hautschützenden untereinander zu kombinieren.

In einer bevorzugten Ausführungsform enthalten die Textilbahandlungsmittel mindestens 1 Gew.-%, bevorzugt mindestens 5 Gew.-%, besonders bevorzugt mindestens 10 Gew.-%, in ganz besonderer Weise bevorzugt mindestens 15 Gew.-% eines oder mehrerer hautschützender und/oder hautheilender Aktivstoffe bzw. Öle bzw. ätherischen Öle, wobei es noch vorteilhafter ist, wenn sogar mindestens 20 Gew.-%, insbesondere sogar mehr als 25 Gew.-%, am besten sogar mehr als 30 Gew.-% eines oder mehrerer hautschützender und/oder hautheilender Aktivstoffe bzw. Öle bzw. ätherischen Öle im Textilbehandlungsmittel enthalten sind.

In einer bevorzugten Ausführungsform ist das Textilbehandlungsmittel farbstofffrei. Die Fardstofffreiheit ist besonders vorteilhaft, weil Farbstoffe im Allgemeinen ein deutliches Allergisierungspotential bergen. Zudem gibt es große Personengruppen die nachgewiesene allergische Reaktionen gegen eine Vielzahl von Farbstoffen zeigen. Um das Allergisierungspotential zu senken ist es daher vorteilhaft, den Farbstoffgehalt in den Mitteln zu minimieren, bestenfalls bis hin zur Farbstofffreiheit. Sollten Farbstoffe beispielsweise aus optischen Gründen erwünscht sein, so werden die üblichen Farbmittel wie z.B. Pigmente, bevorzugt aber organische Farbstoffe eingesetzt. Organische Farbstoffe erweisen sich als hautverträglicher im Kontext der Erfindung. Bevorzugt liegt der Farbmittelgehalt unter 0,002 Gew.-% der Zusammensetzung, insbesondere beträgt er 0 Gew.-%.

In einer weiteren Ausführungsform liegt das Textilbehandlungsmittel in nicht wäßriger Form vor. Unter nichtwäßriger Form im Rahmen dieser Erfindung werden Wassergehalte unter 15 Gew.-% bezogen auf das Mittel verstanden, bevorzugt Wassergehalte unter 10 Gew.-%, besonders bevorzugt unter 8 Gew.-%, wobei bei diesen wiederum Wassergehalte kleiner 6 Gew.-% bevorzugt sind, insbesondere sind aber Wassergehalte zwischen 2 und 0,001 Gew.-% bezogen auf das Mittel bevorzugt.

Der Vorteil einer Reduktion des Wasseranteils im Mittel liegt darin, daß die Inhaltsstoffe des Textilbehandlungsmittel bei der Applikation in konzentrierter und damit noch wirksamerer Form eingesetzt werden können, sowie daß die Mittel besser verarbeitbar, beispielsweise emulgierbar sind.

In einer weiteren bevorzugten Ausführungsform enthalten die Textilbehandlungsmittel keine zusätzlichen Duftstoffe oder Parfumöle. Dies ist besonders vorteilhaft, da die meisten dieser Duftstoffe oder Parfumöle, die keine hautheilenden und/oder hautschützenden Aktivstoffe im Sinne der Erfindung sind, ein Allergisierungspotential aufweisen, das der vorliegenden Erfindung entgegenwirkt. Zudem gibt es große Personengruppen die sicher nachgewiesene allergische Reaktionen gegen eine Vielzahl solcher Duftstoffen und/oder Parfumölen zeigen.

Zwar sind die Textilbehandlungsmittel vorzugsweise frei von vorgenannten Riechstoffen, es kann jedoch erwünscht sein, eine besonders ansprechende Duftnote zu erzeugen, die sich nicht alleine aus den erfindungsgemäßen hautheilenden Aktivstoffen und deren inhärenter Duftwirkungen generieren läßt. Daher ist es in einer bevorzugten Ausführungsform möglich, eine geringe Menge solcher Riechstoffe, die keine hautheilenden und/oder hautschützenden Aktivstoffe im Sinne der Erfindung sind, zu den betreffenden Mitteln hinzuzufügen. Hierbei ist sicherzustellen, daß von diesen zusätzlichen Riechstoffen keine allergischen Reaktionen verursacht werden.

Zu den gewöhnlichen Duftstoffen bzw. Riechstoffen bzw. Parfumölen zählen z.B. die synthetischen Produkte vom Typ der Ester, Ether, Aldehyde, Ketone, Alkohole und Kohlenwasserstoffe. Riechstoffverbindungen vom Typ der Ester sind z.B. Benzylacetat, Phenoxyethylisobutyrat, p-tert.-Butylcyclohexylacetat, Linalylacetat, Dimethylbenzyl-carbinylacetat, Phenylethylacetat, Linalylbenzoat, Benzylformiat, Ethylmethylphenyl-glycinat, Allylcyclohexylpropionat, Styrallylpropionat und Benzylsalicylat. Zu den Ethern zählen beispielsweise Benzylethylether, zu den Aldehyden z.B. die linearen Alkanale mit 8-18 C-Atomen, Citral, Citronellal, Citronellyloxyacetaldehyd, Cyclamenaldehyd, Hydroxycitronellal, Lilial und Bourgeonal, zu den Ketonen z.B. die Jonone, α-Isomethylionon und Methyl-cedrylketon, zu den Alkoholen Anethol, Citronellol, Eugenol, Geraniol, Linalool, Phenylethylalkohol und Terpineol, zu den Kohlenwasserstoffen gehören hauptsächlich die Terpene wie Limonen und Pinen. In Parfümölen können auch natürliche Riechstoffgemische enthalten sein, wie sie aus pflanzlichen Quellen zugänglich sind, z.B. Pineöl, Muskateller, Nelkenöl, Zimtblätteröl, Lindenblütenöl, Wacholderbeeröl, Vetiveröl, Galbanumöl und Labdanumöl sowie Orangenblütenöl, Orangenschalenöl. Diese letztgenannten Öle sind jedoch keine hautheilenden und/oder hautschützenden Öle im Sinne der Erfindung.

In einer besonders bevorzugten Ausführungsform handelt es sich bei dem Textilbehandlungsmittel um ein Nachspülmittel.

Unter Nachspülmittel sind ganz allgemein solche Mittel zu verstehen, die erst nach der eigentlichen Textilreinigung der Flotte zugesetzt werden und vorzugsweise im sauren Medium appliziert werden. Derartige Nachspülmittel gelangen also für gewöhnlich erst nach dem letzten Spülgang in die Flotte, um nicht beim Spülen mit der eigentlichen Waschflotte ohne Zurücklassen oder Entfaltung einer Wirkung abgezogen zu werden. Eine sachgemäße Applikation eines Nachspülmittels läßt sich dabei manuell bewerkstelligen, also durch eine nachträgliche manuelle Zugabe des Nachspülmittels als separates Mittel. Eine sachgemäße Applikation läßt sich aber auch über einen controlled-release-Mechanismus bewerkstelligen. In diesem Zusammenhang ist unter einem controlled-release-Mechanismus die zeitliche kontrollierte Freisetzung von Aktivstoffen gemeint. Eine derartige Steuerung der Aktivstofffreisetzung läßt sich über verschiedene Stellglieder steuern. Beispielsweise ist es möglich, die betreffenden Aktivstoffe mit einem sensitiven Material zu umhüllen, vorzugsweise mit Mischungen aus Polyvinylalkohol und Celluloseather (Methylhydroxycellulose, Methylcellulose Methylhydroxypropoylcellulose, Hydroxypropylcellulose, Hydroxyethycellulose).

Dabei macht man sich das jeweils charakteristische Auflösungsverhalten des Umhüllungsmaterials als Funktion bestimmter Parameter zu Nutze. Dabei kann das Auflösungsverhalten eine Funktion der Zeit, der Temperatur, des pH-Wertes, der Ionenstärke, der mechanischen Beanspruchung oder entsprechender Parameter sein. Bei der Applikation eines Nachspülmittels ist es z.B. zweckmäßig, ein pH-sensitives, aber temperaturrobustes Umhüllungsmaterial zu wählen. Auf diese Weise kann das Nachspülmittel nach erfolgtem Waschgang dadurch freigesetzt werden, daß sich der pH-Wert vorn alkalischen ins saure Milieu verlagert, so daß sich das Umhüllungsmaterial auflöst.

Zur Ausführung der Erfindung werden Wäsche oder Textilien beliebiger Art mit einem entsprechenden Textilbehandlungsmittel derart behandelt, daß das jeweilige Textil zumindest kurzzeitig oder teilweise mit dem Textilbehandlungsmittel in Kontakt tritt. Ein solcher Kontakt kann bei der gewöhnlichen Wäschebehandlung, z.B. im Verlaufe der Maschinenwäsche, des Weichspülens, der Handwäsche, der Maschinentrocknung hergestellt werden. Bevorzugt wird das Textilbehandlungsmittel als Nachbehandlungsmittel eingesezt, d.h. man kann es als Nachspülmittel nach der Wäsche in die Waschmaschine geben. Es ist lediglich auf die eine oder andere Weise ein Kontakt des Textilbehandlungsmittels mit dem Textil herzustellen, so daß das Textilbehandlungsmittel in den Stand gesetzt wird, nach der Applikation zumindest teilweise auf dem Textil zu verbleiben.

In einer bevorzugten Ausführungsform sind die Zusammensetzungen insbesondere dann ihrem Zweck dienlich, wenn die in den Ausführungsformen genannten Substanzen nach der Textilbehandlung zumindest teilweise auf dem Textil verbleiben und, bei Kontakt der Haut mit dem Textil, teilweise an die Haut abgegeben werden. Entscheidend ist lediglich, daß die genannten Substanzen bei Kontakt Textil/Haut zumindest in Spuren auf die Haut übergehen. Eine weitere bevorzugte Ausführungsform dieser Erfindung sind folglich Textilbehandlungsmittel, die sich dadurch auszeichnen, daß der hautheilende und/oder hautschützende Aktivstoff im Zuge der Textilbehandlung mit einem solchen Mittel auf das Textil übergeht, zumindest teilweise auf dem Textil verbleibt und zumindest teilweise vom Textil wieder an die Haut abgegeben wird, wenn das Textil mit der Haut in Kontakt tritt.

Das teilweise Verbleiben der im erfindungsgemäßen Sinne hautheilenden und/oder hautschützenden Substanz auf der Textilfaser ist aus zwei Gründen als vorteilhaft einzuschätzen:

Zum einen gibt es mitunter dermatologische Probleme als Resultat einer unmittelbaren Hautunverträglichkeit bestimmter Fasergattungen. Dadurch, daß die hautheilende Substanz teilweise auf dem Textil verbleibt, kommt es zu einer Reduzierung des Kontaktes zwischen Faser und bloßer Haut, so daß die hautheilende Substanz im weitesten Sinne als eine Faserumhüllung verstanden werden kann.

Zum anderen haben es moderne Waschmittel ermöglicht, hervorragende optische Reinigungseffekte bereits bei relativ niedrigen Waschtemperaturen zu erzielen. Durch die Absenkung der Waschtemperatur ist anzunehmen, daß bestimmte, der natürlichen Hautflora des Menschen abträgliche Mikroorganismen, die bei höheren Temperaturen vernichtet werden, den Waschgang nun überstehen. Die antiseptisch wirksamen Bestandteile der hautheilenden Substanz auf den Fasern wirken diesem Problem entgegen.

In einer bevorzugten Ausführungsform enthalten die Mittel zusätzlich Harnstoff und/oder dessen Derivate. Harnstoff und/oder dessen Derivate fördern die Hautgesundheit, da sie antimikrobiell, wasserbindend, Juckreiz stillend, Hautschuppen lösend, hautglättend wirken können sowie übermäßiges Zellwachstum hemmen können. Ferner können sie der Haut als Feuchthaltefaktor dienen, d. h. sie können der Haut helfen, Feuchtigkeit zu speichern.

In einer weiteren bevorzugten Ausführungsform enthalten die Mittel zusätzlich Milchsäure und/oder Citronensäure und/oder deren Salze. Diese beiden hautfreundlichen Säuren und/oder deren Salze dienen u. a. dazu, den natürlichen Säureschutzmantel bzw. Hydrolipidfilm der Haut zu unterstützen bzw. zu erneuern. Der Hydrolipidfilm der Haut wird durch alkalische Einflüsse angegriffen oder zerstört, woraus ein Verlust der Barrierefunktion der Haut resultiert, so daß Mikroorganismen oder Schadstoffe leichter in die Haut eindringen können. Durch die Milch- und/oder Citronensäure in den Mitteln läßt sich z.B. Restalkali aus der Kleidung entfernen und der pH-Wert der Textilien auf einen pH-Bereich um 5 einstellen. Dabei wirkt die zusätzliche Milchsäure, die ohnehin Bestandteil der Oberhaut ist, zusätzlich stabilisierend auf den sauren pH-Wert der Haut (pH ca. 5,2) und dient als Feuchthaltefaktor, da sie die Wasserbindungsfähigkeit der Haut verbessern kann. Ferner wirkt die Milchsäure hautglättend und unterstützt die Ablösung von Hautschuppen.

In einer weiteren Ausführungsform liegt der pH-Wert des Textilbehandlungsmittels zwischen 4 - 6,5, gemessen bei einer Temperatur von 20 °C insbesondere an einer 1 %-igen wässrigen Lösung des Textilbehandlungsmittels. Dies entspricht dem pH-Wert der Haut eines gesunden Menschen.

Da im Bereich der großen Schweißdrüsen, die z.B. im Genitalbereich und in den Achselhöhlen vorhanden sind, die Hautoberfläche nur schwach sauer (pH 5,5 - 6,5) ist, besteht gerade dort eine reduzierte Abwehrfähigkeit gegen Keime oder Bakterien, so daß es im Sinne der Erfindung besonders vorteilhaft ist, wenn der pH-Wert des Textilbehandlungsmittel nicht größer als pH 5,5 ist, gemessen bei einer Temperatur von 20 °C.

Ein weiterer Vorteil dieses pH-Wert-Bereiches für das Textilbehandlungsmittel bei einer erfindungsgemäßen Verwendung ist im Zusammenhang mit der Körperhygiene zu sehen. Wird der Körper mit Seife gewaschen, so erhöht sich der pH-Wert der gewaschenen Haut auf etwa 9, so daß der natürliche Schutzmantel der Haut massiv gestört ist. Über ihre Selbstregulierungskräfte vermag es die Haut, den sauren pH-Wert wiedereinzustellen. Allerdings kann dieser Prozeß bis zu 3 h Zeit beanspruchen, in der Regel aber mindestens 30 Minuten. Dies differiert von Hauttyp zu Hauttyp und verläuft z.B. bei Kleinkindern sehr langsam.

Besonders vorteilhaft ist ein solcher pH-Wert Bereich hinsichtlich eines Personenkreises mit besonders empfindlicher Haut, wie Babys oder Kleinkinder, oder eines Personenkreises mit bereits bestehenden Hautproblemen, z.B. Allergiker. So ist beispielsweise Babyhaut erheblich dünner als die Haut eines erwachsenen Menschen. Da auch die Talgproduktion der Babyhaut deutlich vermindert ist, weist sie nur eine unvollständige Barrierefunktion und einen sehr dünnen Hydrolipidfilm auf.

Der Vorteil bei der Verwendung des Textilbehandlungsmittel mit einem pH-Wert wie zuvor beschrieben, liegt darin, daß damit behandelte Textilien es vermögen, die Selbstregulierungskräfte der Haut, was ihre Alkalineutralisationsfähigkeit betrifft, zu unterstützen, dadurch daß das mit der Haut in Kontakt tretende Textil, wie z.B. ein Abtrockentuch oder Leibwäsche, einen hautoptimalen pH-Wert aufweist.

Auf diese Weise unterstützt das Textilbehandlungsmittel bzw. die mit diesem behandelte Wäsche die natürliche Hautflora des Menschen.

Neben den genannten besonderen Feuchthaltefaktoren können die Mittel in einer bevorzugten Ausführungsform weitere Feuchthaltefaktoren beinhalten beispielsweise solche, die ausgewählt sind aus folgender Gruppe: Aminosäuren, Chitosan oder Chitosansalze/-derivate, Ethylenglycol, Glucosamin, Glycerin, Diglycerin, Triglycerin, Harnsäure, Honig und gehärteter Honig, Kreatinin, Spaltprodukte des Kollagens, Lactitol, Polyole und Polyolderivate (beispielsweise Butylenglycol, Erythrit, Propylenglycol, 1,2,6-Hexantrlol, Polyethylenglycole wie PEG-4, PEG-6, PEG-7, PEG-8, PEG-9, PEG-10, PEG-12, PEG-14, PEG-16, PEG-18, PEG-20), Pyrrolidoncarbonsäure Zucker und Zuckerderivate (beispielsweise Fructose, Glucose, Maltose, Maltitol, Mannit, Inosit, Sorbit, Sorbitylsilandiol,-Suerose, Trehalose, Xylose, Xylit, Glucuronsäure und deren Salze), ethoxyliertes Sorbit (Sorbeth-6, Sorbeth-20, Sorbeth-30, Sorbeth-40), gehärtete Stärkehydrolysate sowie Mischungen aus gehärtetem Weizenprotein und PEG-20-Acetatcopolymer, insbesondere Panthenol

In einem Gegenstand der Erfindung wird das Textilbehandlungsmittel als Weichspüler verwendet. Dabei enthalten die Mittel vorzugsweise geringe Mengen an quartären Ammoniumverbindungen wie z.B. Esterquats, bevorzugt enthalten die Mittel jedoch keine quartären Ammoniumverbindungen wie z.B. Esterquats als Inhaltsstoffe. Esterquats sind quartäre Ammoniumverbindungen, bei denen hydrophobe Gruppen über Esterbindungen mit einem quaternierten Di- oder Tri-ethanolamin oder einer analogen Verbindung verknüpft sind. Der Vorteil einer weitgehenden bis vollständigen Esterquat-Freiheit bzw. Freiheit von quartären Ammoniumverbindungen resultiert aus deren Wirkprinzip. Der durch Anwendung von quartären Ammoniumverbindungen bzw. Esterquats erzielte, charakteristische Weichgriff ergibt sich durch das Aufziehen dieser Substanzen auf die Textilfasern. Gleichzeitig stellt sich dadurch jedoch u. U. eine Verringerung der Saugfähigkeit und der Wasseraufnahme der Fasern ein. Menschlicher Schweiss kann möglicherweise nicht mehr vollständig von der Hautoberfläche durch die Textilfasern nach außen abtransportiert, sondern verbleibt z. T. in Form eines nässenden Schweissfilmes auf der Haut, der Hautgesundheit abträglich ist. Ein Feuchtigkeitsstau kombiniert mit Körperwärme kann leicht zur Ekzem- oder Pilzbildung führen oder zumindest ein Milieu scharen, indem sich Erkrankungen dieses Formenkreises leichter ansiedeln können. Wird nun der Gehalt an quartären Ammoniumverbindungen bzw. Esterquatgehalt des Mittels weitgehend bis vollständig reduziert, wird das Saugvermögen und die Wasseraufnahmefähigkeit nicht mehr durch diese Substanzen reduziert.

In einer bevorzugten Ausführungsform kann das Textilbehandlungsmittel jedoch nichtionische Textilweichmacher enthalten, wie beispielsweise Silikonöle.

Ein besonderer Vorteil der Textilbehandlungsmittel liegt darin, daß sie in einer bevorzugten Ausführungsform, trotz weitgehender oder absoluter Freiheit von quartären Ammoniumverbindungen bzw. Esterquats als Weichspüler fungieren.

Dies ist darauf zurückzuführen, daß die Inhaltsstoffe des Textilbehandlungsmittels, die bereits aufgeführt wurden oder noch aufgeführt werden, wie z.B. diverse Öle, wie z.B. Mandelöl, wie z.B. Hanföl, wie z.B. Citronensäure und/oder Milchsäure zum Teil fasenrveichmachende Eigenschaften aufweisen oder aber in einer Wiese wirksam sind, daß sich ein weicherer Griff von Textilien einstellt.

In einer weiteren bevorzugten Ausführungsform enthält das Textilbehandlungsmittel ein Bügelerleichterungsmittel und/oder Knitterreduktionsmittel, beispielsweise solche, die im Verlauf der Beschreibung an anderer Stelle noch genannt werden. Der Vorteil dieser Ausführungsform liegt darin, daß durch den Bügelerleichterungs- und Knitterreduktionseffekt, die Bügeldauer herabgesetzt werden kann, so daß die wertvollen Inhaltsstoffe des erfindungsgemäßen Textilbehandlungsmittels keiner zu langen thermischen Belastung durch das Bügeln ausgesetzt sind, und so ihre volle Wirkkraft behalten.

In einer weiteren bevorzugten Ausführungsform ist das Textilbehandlungsmittel reversibel an einem polymeren Träger fixiert, z.B. über Adsorptionskräfte, gegebenenfalls unter Mitwirkung von oberflächenaktiven Stoffe, so daß eine verzögerte Abgabe der heilenden Aktivstoffe ermöglich wird. Dies ist besonders vorteilhaft, da auf diese Weise eine noch länger andauernde Wirkung erreicht werden kann, die vor allem für Verbraucher mit besonders irritierter Haut von Nutzen ist. Dadurch, das die heilenden Substanzen kontinuierlich über einen längeren Zeitraum z.B. in relativ niedriger Dosierung an die Haut abgegeben werden, wird es möglich, auf ganz behutsame Weise in das besonders empfindliche Gleichgewicht der Selbstregulierungskräfte stark irritierter Haut unterstützend einzugreifen. Die Wirkung der heilenden Substanzen ist dabei so mild, daß sie trotz ihrer Wirksamkeit die bereits stark irritierte Haut in keiner Weise überfordert.

Besonders bevorzugte polymere Träger gehören zur Klasse der Kieselsäureester. Es können aber auch alle erdenklichen anderen Träger sein, mit den einzigen Maßgaben, daß sie verzögerte Wirkstofffreigabe ermöglichen und dabei als solche keine negativen oder irritierenden Einfluß auf die Haut haben, sofern man sie im Sinne dieser Erfindung einsetzt.

In einer weiteren bevorzugten Ausführungsform erhält das Textilbehandlungsmittel zusätzlich zu den heilenden Aktivstoffen einen oder mehrere desodorierende Wirkstoffe.

Hierbei muß beachtet werden, daß viele der bereits namentlich genannten Öle als solche ebenfalls eine desodorierende Wirkung haben. Der besondere Vorteil des Hinzufügens eines oder mehrer desodorierender Wirkstoffe zu dem Textilbehandlungsmittel besteht darin, daß diese Wirkstoffe zusammen mit den genannten Ölen einen besonders verstärkten, weil synergistischen Effekt bezüglich der desodorierenden Wirksamkeit bringen. Dabei besteht die Wirkungsweise nur in einer Facette aus dem Überdecken von übelriechenden oder unangenehmen Gerüchen. Im Zusammenhang mit der Wirkung des Mittels auf die Haut, hervorgerufen durch den Kontakt Haut/behandeltes Textil tritt ein zusätzlicher Effekt auf, der auf dem synergistischen Zusammenspiel der heilenden Aktivstoffe im Sinne der Erfindung mit dem zugesetzten desodorierenden Wirkstoff sowie den Selbstregulierungskräften beruht, so daß nicht alleine das Symptom, der üble Geruch, sondern das diesen Geruch auslösende Moment beseitigt wird. Dabei handelt es sich in der Regel um Bakterien, die auf der Haut oder im Haar- bzw. Schamhaarbereich in unterschiedlicher Zahl angesiedelt sind. Diese Bakterien können Eiweiße und Fette, z.B. aus Körperschweiß, in übelriechende Schwefelverbindungen zersetzen. Diesen Bakterien wird durch das synergistische Zusammenwirken der genannten Faktoren wirkungsvoll entgegengewirkt.

Gleichzeitig werden die Selbstregulierungskräfte der Haut stimuliert und trainiert.

In einer bevorzugten Ausführungsform liegt das Textilbehandlungsmittel in Form einer Mikroemulsion vor. Bei Emulsionen handelt es sich um disperse Systeme von mindestens zwei nicht mischbaren Flüssigkeiten, wobei die eine Phase in Form feiner Tröpfchen in der anderen, zusammenhängenden Phase verteilt ist. Man unterscheidet hierbei zwischen Makro - und Mikroemulsionen, wobei diese Erfindung beide Emulsionsgattungen umfaßt. Mikroemulsionen sind jedoch besonders vorteilhaft.

Ein Vorteil von Mikroemulsionen ist, daß in der dispersen Phase Wirkstoffe wesentlich feiner dispers vorliegen können als in der dispersen Phase von Makroemulsionen. Ein weiterer Vorteil ist, daß sie aufgrund ihrer in der Regel niedrigen Viskosität gut versprühbar sind.

Eine Übersicht zu Herstellung und Anwendung von Mikroemulsionen wird gegeben durch H.Eicke im SÖFW-Journal, 118, 311 (1992) und Th.Förster et al. im SÖFW-Joumal, 122, 746 (1996).

Die Herstellung der Emulsionen erfolgt nach den klassischen Vorgehensweisen, z.B. durch Schütteln, Schlagen, Rühren, turbulentes Mischen, Einspritzen einer Flüssigkeit in eine andere, durch Emulgierzentrifugen, Kolloidmühlen, Homogenisatoren, durch Schwingungen und Kavitation in der Mischung und vielen andere mehr. Die Emulsionen können sich auch spontan aus den Komponenten bilden.

Die Emulsionen können dabei mit sogenannten Emulgatoren oder Stabilisatoren stabilisiert werden, so daß ein mögliches Aufrahmen oder Sedimentieren oder die Neigung der dispergierten Teilchen zur Zusammenballung erschwert ist. Solche Verbindungen haben für gewöhnlich einen amphiphilen Charakter, weisen also mindestens eine polare sowie eine unpolare Gruppe auf, wobei es auch ein Übergewicht der apolaren Gruppe geben kann, man spricht dann von Co-Emulgatoren. Als unpolare Gruppen gelangen in der Regel gesättigte oder ungesättigte, verzweigte oder unverzweigte Alkylreste sowie Aryl bzw. Alkylaryl-Reste zur Anwendung. Als polare Engruppen treten Carboxylat, Sulfonat, Sulfat, Phosphat, Polyphosphat, Lactat, Citrat, Tartrat, Amin-Salze, quartäre Ammoniumverbindungen, Betaine, Alkohol-, Polyether,- Glycerin-, Sorbit-, Pentaerythrit-, Saccharose-, Essigsäure-, Milchsäure-Reste auf, als polare Zwischengruppen fungieren Hydroxy-, Ester-, Sulfamid-, Amid-, Polyamid-, Polyamin-, Amin-, Ether-, Polyether-, Glycerin-, Sorbit-, Pentaerythrit und Saccharose-Gruppen, um nur wenige zu nennen. Man unterscheidet ganz allgemein zwischen anionischen, kationischen, amphoteren und zwitterionischen sowie nichtionischen Emulgatoren, wobei im Rahmen dieser Erfindung prinzipiell alle dieser Emulgatoren zur Anwendung gelangen können und auch solche, die nicht in die vorgenannten Kategorien passen. Zu beachten ist im Rahmen dieser Erfindung jedoch eine physiologische und toxikologische Unbedenklichkeit des Emulgators bei erfindungsgemäßer Verwendung, die im Einklang mit dem Sinn der Erfindung steht, nämlich der Haut einen Vorteil zu verschaffen. Bevorzugt werden nichtionische Emulgatoren verwendet. Auch alle erdenklichen und üblichen Emulgierhilfsstoffe können vorteilhaftenveise zur Anwendung gelangen. Ebenso kann es erwünscht sein, daß die erfindungsgemäßen Mittel, besonders dann wenn sie emulgiert sind, insbesondere dann wenn sie versprüht werden, gegebenenfalls Penetrationsbeschleuniger beinhalten. Dies sind Substanzen, die die Penetration der Aktivstoffe vom Textil in die Haut beschleunigen. Es handelt sich hier beispielsweise um Phenoxyethanol oder Phenylethanol.

In einer bevorzugten Ausführungsform ist das Textilbehandlungsmittel in eine wasserlösliche Verpackung inkorporiert, vorzugsweise portioniert in einer Einmalportion. Unter Einmalportion versteht man im Sinne der Erfindung diejenige Menge an Textilbehandlungsmittel, die für einen Behandlungsvorgang, insbesondere für einen Nachspülvorgang, insbesondere in der Maschine erforderlich ist. Diese Einmalportionen sind jeweils vorzugsweise in wasserlösliche Verpackungen inkorporiert. Das hat den Vorteil, daß die wertvollen Inhaltsstoffe des Mittels besser von äußeren Einwirkungen geschützt sind.

In einer bevorzugten Ausführungsform enthalten die Zusammensetzungen neben den hautschützenden und/oder hautheilenden Substanzen eine oder weitere zusätzliche Substanzen, die eine Wirkung auf den menschlichen Organismus, z.B. die Atemorgane und/oder die menschliche Psyche haben. Solche Substanzen können natürlich auch hautfunktionell im Sinne der erfindungsgemäßen Attribute hautheilend und/oder hautschützend sein, brauchen es aber nicht. Ein Teil der bereits aufgeführten Substanzen, z.B. Johanniskraut, Lavandin, Melisse, Weihrauch hat beispielsweise nicht nur eine hautfunktionelle Wirkungsweise, sondern wirkt auch beruhigend oder stimmungsaufhellend auf die menschliche Psyche. Über den Riechkolben (Bulbus Olfactorius) in der Nase gelangen die ätherischen Öle solcher Substanzen in das limbische System des Gehirns. Hier wirken die ätherischen Öle z. T. ohne daß die ätherischen Öle zuvor vom Geruchssinn erfasst worden sind, da die wirkenden Konzentrationen oft unterhalb der bewußt riechbaren Konzentration liegen. Hierin besteht eine deutliche Abgrenzung zu den weiter oben aufgeführten klassischen Riechstoffen, für deren Zwecke es unabdingbar ist, daß sie vom Geruchssinn erfasst werden. In diesem erfindungsgemäßen Zusammenhang geht es jedoch nicht um Erzeugung eines Wohlgeruches, sondern um Erzeugung von bestimmten Wirkungen auf den menschlichen Organismus.

Zur unterstützenden, schleimlösenden bzw. hustenlindernden oder abschwellenden Behandlung bei Grippe, Husten oder Bronchitis oder anderen Erkrankungen dieses Formenkreises kann man beispielsweise auf das Schlafanzugoberteil oder ein Stofftaschentuch Substanzen wie z.B. Benzoe, Eucalyptus, Thymian, Limette, Minze, Grapefruit, Zitrone, Petitgrain, Bergamotte, Citronella, Latschenkiefer, Pfefferminze, Ysop oder Lavendel applizieren. So kann vorteilhafterweise die Heilung der Atemwege und der Bronchien unterstützt werden. Zur unterstützenden Behandlung von Einschlafschwierigkeiten oder nervöser Unruhe oder auch depressiven Verstimmungszuständen kann man z.B. Substanzen wie Kamille, Lavendel, Melisse, Neroli, Sandelholz, Rose, Geranie, Weihrauch in gleicher Weise applizieren.

Ebenso ist es möglich, um die Fülle der Anwendungsmöglichkeiten durch ein exotischeres Beispiel zu untermauern, erotisierende oder aphrodisierende Substanzen wie z.B. Vanille, Ylang-Ylang, Jasmin, Moschus, Sandelholz, Tonkabohne, Zimtrinde entsprechend zu applizieren. In all diesen Fällen erfolgt die Resorption über die Atemwege und/oder Nervenwege.

Ebenso ist es möglich, durchblutungsfördernde Textilgewebe durch Einsprühen mit Substanzen wie z.B. Senföl, Gaultheria, Lorbeeröl, Rosmarinöl, Campher, Thymian, Arnika bereitzustellen, wie z.B. Socken oder Handschuhe bei mangelnder Durchblutung der Extremitäten. Hier erfolgt die Resorption über die Atemwege und die Haut.

Es ist lediglich im Sinne der Erfindung sicherzustellen, daß ebenfalls mindestens ein hautfreundlicher Stoff auf das zu behandelnde Textil mitübertragen wird, so daß dieser bei Kontakt Textil/Haut zumindest in Spuren auf die Haut übertragen wird.

In ähnlicher Weise sind Textilien bereitstellbar, die eine unterstützende Behandlung von Hautkrankheiten ermöglichen, z.B. Hautpilz (Anwendung von Teebaumöl) oder die körperlichen Dysfunktionen, wie z.B. Hyperhidrose (Anwendung von Salbei), entgegenwirken.

In einer weiteren Ausführungsform enthalten die Textilbehandlungsmittel, einen oder mehrere all jener Aktivstoffe, die in der EP 0 789 070 A1 offenbart sind, also Aktivstoffe aus den Gruppen der Wachse, der hydrophoben Pflanzenextrakte, bestimmter Kohlenwasserstoffe, höherer Fettsäuren und Ester, essentieller Öle, Lipide, Vitamine, Sonnenschutzmittel, Phospholipide Derivate von alpha-Hydroxysäuren und/oder Mischungen vorgenannter Komponenten jeweils im dort genannten Umfang und noch über diesen hinaus, wobei gleichzeitig keine quartären Ammoniumverbindungen oder andere einschlägige textilweichmachende Verbindungen enthalten sind. Die Abwesenheit einschlägige textilweichmachender Verbindungen ist im eben genannten Zusammenhang notwendig, da einerseits durch die Verwendung der erfindungsgemäßen Mittel keine klassische Textilweichmachung angestrebt wird, sondern eine neue Produktklasse etabliert wird, die im Wirkungsdreieck Waschmittel/kosmatisches Hilfsmittel/medizinisches Hilfsmittel seinen Schwerpunkt auf dem Sektor des medizinischen Hilfsmittels hat. Zum anderen sollen die oben aufgezeigten Problemen hinsichtlich quartärer Ammoniumverbindungen, beispielsweise Verminderung des Fasersaugvermögens ausgeschlossen sein.

In einer weiteren bevorzugten Ausführungsform sind die Textilbehandlungsmittel tensidfrei.

### Beispiel

Nachfolgend ist eine Rezeptur für ein medizinisches Textilbehandlungsmittel im Sinne dieser Erfindung angegeben.

Dabei handelt es sich um eine Milch (Emulsion), bestehend aus:

| Pro Anwen dung = 45 g | | pro kg Produkt |
|---|---|---|
| | | |
| 1 g | Citronensäure | 22,2 g |
| 1 g | Na-Citrat | 22.2 g |
| 2 g | Harnstoff | 44.4 g |
| 0,5 g | abgebaute Stärke | 11,1 g |
| 0,2 g | Ricinusöl+40 EO | 4,4 g |
| 3 g | Mandelöl | 66,6 g |
| 3 g | Hanföl | 66,6 g |
| 3 g | Borretschöl | 66,6 g |
| 2 g | Teebaumöl | 44,4 g |
| 29,3 g | Wasser | 651,5 g |
| | | |
| 45 g | Summe | 1000 g entsprechen 22 Anwendungen |

Die Emulsion wurde hergestellt in einem Labor-Homogenisator (Rotor-Stator-System, Typ Janke & Kunkel) bei 30°C, anschließend Abkühlung auf 20°C. Bei der abgebauten Stärke handelt es sich um natürliche Stärke aus Reis, Mais, Weizen, Kartoffel, Hafer u. a., bevorzugt partiell hydrolysierte Stärke (Säure- oder Enzymhydrolyse).

In das vorgelegte Wasser werden die Feststoffe Citronensäure, Natriumcitrat, Harnstoff und Stärke bei ca. 30°C nacheinander unter Rühren aufgelöst. Anschließend erfolgt nacheinander die Zugabe der Öle und des Emulgators (ethoxyliertes Ricinusöl). Die Emulsion wird durch Einsatz eines Homogenisators erzeugt.

Die Applikation dieser Emulsion kann auf alle zuvor beschriebenen Arten im Rahmen einer Textilbehandlung erfolgen.

Nachfolgend werden zwei Methoden beschrieben, die geeignet sind, den Übertrag von Aktivstoffen von Textilien auf die Haut nachzuweisen. Dem Nachweis geht jeweils eine Phase voraus, in der eine Anzahl von Probanden (üblicherweise 10-50) das Textil für einen definierten Zeitraum tragen oder eine Probe des Textils auf dem Rücken oder Arm der Probanden fixiert wird. Gegebenenfalls kann auch ein einminütiges Reiben der Haut der Probanden mit dem Textil erfolgen.

### Nachweis-Methode 1 (bevorzugt): Tape-Strippings

Zur in-vivo Probennahme werden Sebutapes® an drei Stellen der Innenseite des Unterarms bzw. den betreffenden Körperstellen an denen der Kontakt Textil/Haut vorlag für jeweils eine Minute appliziert. Mit einer Walze (1000g) wird standardisiert sechsmal über das beklebte Areal gewalzt.

Zur Quantifizierung der Proteine auf den Sebutapes® werden diese mit jeweils 1,5 ml des Lysepuffers (0,9 Gew.-% NaCl + 0,1 Gew.-% Triton X in Aqua bidest.) versetzt. Die Behandlung erfolgte in 6 Wellschalen, die sorgfältig mit Parafilm verschlossen wurden. Jeweils drei Platten werden zusammen im Ultraschallbad für 10 Minuten behandelt. Die Quantifizierung des Gesamtproteins erfolgt nach einer gängigen Methode z.B. mit dem MicroBCA-Protein-Assays der Firma Pierce nach den Angaben des Herstellers.

Zur Quantifizierung des Aktivstoffes wird dieser von den Sebutapes mit einem geeigneten Puffer eluiert. Die Analyse erfolgt mit geeigneten Methoden (z.B. HPLC/GC/MS oder andere).

### Nachweis-Methode 2: Elution

Nachdem die Textilien 1 Tag auf der Haut getragen wurden, werden die Aktivstoffe von der Haut extrahiert vermöge eines Baumwoll-Pads mit 2 ml analysereinem Ethanol.

Ein Plastik-Ring mit einem inneren Durchmesser von 40 mm wird auf die Haut gelegt, und das zu testende Hautareal 3 mal mit kreisförmiger Bewegung extrahiert.

Das Pad wird in 8 ml Einheiten analytischen Ethanols deponiert. Die Quantifizierung der Aktivstoffe erfolgt anschließend beispielsweise über HPLC/GC/MS oder andere übliche analytische Methoden.

Bei diesen beiden Methoden gilt die Wirksamkeit der Aktivstoffe als belegt. Sie dokumentieren den Transfer der Aktivstoffe vom Textil auf die Haut.

Für einen Wirksamkeitsnachweis ist ein weiterer Test erforderlich. Hierzu sind Vergleichsversuche durchzuführen, beispielsweise die folgenden a) und b).
1.
   a) Eine leichte Vorschädigung der Haut lag vor, deren schnellere Regeneration im Vergleich durch Aufbringen des Textils im Vergleich zu einem unbehandelten Areal beobachtet wurde. Geeignet zur Beurteilung der (schnelleren) Regeneration sind z.B. optische Begutachtung, Messung des TEWL (Transepidermaler Wasserverlust), Haut-pH.
2.
   b) Beurteilung von erfindungsgemäß behandelten Textilien durch Probanden mit leicht vorgeschädigter Haut im Vergleich zu herkömmlich behandelten Textilien. Die Probanden mußten beide Arten von Textilien über einen definierten Zeitraum (8 Stunden) tragen und dann beurteilen, ob durch das Tragen der unterschiedlichen Textilien eine Wirkung auf der Haut festgestellt wird, z.B. eine Verminderung von Juckreiz oder ein anderer Effekt der dem Probanden mit geschädigter Haut auffällt und dessen subjektives Wohlbefinden bessert.

## Patentansprüche

1. Verwendung eines Textilbehandlungsmittels in Form einer Emulsion, **dadurch gekennzeichnet, daß** es ein oder mehrere hautschützende Aktivstoffe oder hautschützende Aktivstoff und hautheilende Aktivstoffe enthält, wobei
a) ein hautschützendes Öl, ausgewählt aus der Gruppe: Algenöl Oleum Phaeophyceae, Aprikosenkernöl Prunus armeniaca, Arnikaöl Arnica montana, Borretschöl Borago officinalis, Calendulaöl Calendula officinalis, Camelliaöl Camellia oleifera, Distelöl Carthamus tinctorius, Erdnußöl Arachis hypogaea, Hanföl Cannabis sativa, Haselnußöl Corylus avellana, Johanniskrautöl Hypericum perforatum, Karottenöl Daucus carota, Kokosöl Cocos nucifera, Kürbiskernöl Curcubita pepo, Kukuinußöl Aleurites moluccana, Macadamianußöl Macadamia ternifolia, Mandelöl Prunus dulcis, Pfirsichkernöl Prunus persica, Rapsöl Brassica oleifera, Schwarzkümmelöl Nigella sativa, Sesamöl Sesamium indicum, Sonnenblumenöl Helianthus annus, Traubenkemöl Vitis vinifera, Walnußöl Juglans regia, Weizenkeimöl Triticum sativum, und
b) zusätzlich Harnstoff und/oder dessen Derivate und/oder Milchsäure und/oder Zitronensäure und/oder deren Salze enthalten ist,
als Nachspülmittel.

2. Verwendung nach Anspruch 1, **dadurch gekennzeichnet, daß** wenigstens einer der Aktivstoffe antiseptisch wirksam ist oder zumindest einen antiseptisch wirksamen Stoff enthält.

3. Verwendung nach Anspruch 2, **dadurch gekennzeichnet, daß** es sich bei dem antiseptisch wirksamen Stoff um ein Öl, insbesondere um ein etherisches Öl handelt.

4. Verwendung nach einem der vorigen Ansprüche, **dadurch gekennzeichnet, daß** das Textilbehandlungsmittel mindestens 1 Gew.-% eines oder mehrerer hautschützender und/oder hautheilender Aktivstoffe enthält.

5. Verwendung nach einem der vorigen Ansprüche, **dadurch gekennzeichnet, daß** das Textilbehandlungsmittel hautschützende und/oder hautheilende Aktivstoffe enthält, die einen Mindestgehalt von 0,1 Gew.-% an γ-Linolensäure (GLA) aufweisen.

6. Verwendung nach einem der vorigen Ansprüche, **dadurch gekennzeichnet, daß** der pH-Wert des Textilbehandlungsmittels bei einer Temperatur von T = 20 °C nicht größer als 5,5 ist.

7. Verwendung nach einem der vorigen Ansprüche, **dadurch gekennzeichnet, daß** das Textilbehandlungsmittel farbstofffrei ist.

8. Verwendung nach einem der vorigen Ansprüche, **dadurch gekennzeichnet, daß** das Textilbehandlungsmittel nichtwäßrig ist.

9. Verwendung nach einem der vorigen Ansprüche, **dadurch gekennzeichnet, daß** in dem Textilbehandlungsmittel keine zusätzlichen Duftstoffe oder andere Parfumöle enthalten sind.

10. Verwendung nach einem der vorigen Ansprüche **dadurch gekennzeichnet, daß** das Textilbehandlungsmittel ein Bügelerleichterungsmittel und/oder Knitterreduktionsmittel enthält.

11. Verwendung nach einem der vorigen Ansprüche, **dadurch gekennzeichnet, daß** das Textilbehandlungsmittel reversibel an einem polymeren Träger fixiert ist, so daß eine verzögerte Abgabe der hautschützenden und/oder hautheilenden Aktivstoffe möglich ist.

12. Verwendung nach Anspruch 11, **dadurch gekennzeichnet, daß** der polymere Träger ein Kieselsäureester ist.

13. Verwendung nach einem der vorigen Ansprüche, **dadurch gekennzeichnet, daß** das Textilbehandlungsmittel einen desodorierenden Wirkstoff enthält.

14. Verwendung nach einem der vorigen Ansprüche, **dadurch gekennzeichnet, daß** das Textilbehandlungsmittel eine geringe Menge, insbesondere aber keine quartären Ammoniumverbindungen, insbesondere keine quartären Ammoniumverbindungen, bei denen hydrophobe Gruppen über Esterbindungen mit einem quaternierten Di- oder (Tri-)ethanolamin oder einer analogen Verbindung verknüpft sind, enthält.

15. Verwendung nach einem der vorigen Ansprüche, **dadurch gekennzeichnet, daß** das Textilbehandlungsmittel in eine wasserlösliche Verpackung inkorporiert ist, insbesondere portioniert, so daß die einzelnen Portionen in wasserlösliche Verpackungen inkorporiert sind.

16. Verwendung nach einem der vorigen Ansprüche, **dadurch gekennzeichnet, daß** das Textilbehandlungsmittel in Form einer Mikroemulsion vorliegt.

17. Verwendung eines Textilbehandlungsmittels in Form einer Emulsion, **dadurch gekennzeichnet, daß** es ein oder mehrere hautschützende Aktivstoffe oder hautschützende Aktivstoff und hautheilende Aktivstoffe enthält, wobei
a) ein hautschützende Öl, ausgewählt aus der Gruppe: Algenöl Oleum Phaeophyceae, Aprikosenkernöl Prunus armeniaca, Arnikaöl Arnica montana, Borretschöl Borago officinalis, Calendulaöl Calendula officinalis, Camelliaöl Camellia oleifera, Distelöl Carthamus tinctorius, Erdnußöl Arachis hypogaea, Hanföl Cannabis sativa, Haselnußöl Corylus avellana, Johanniskrautöl Hypericum perforatum, Karottenöl Daucus carota, Kokosöl Cocos nucifera, Kürbiskernöl Curcubita pepo, Kukuinußöl Aleurites moluccana, Macadamianußöl Macadamia ternifolia, Mandelöl Prunus dulcis, Pfirsichkernöl Prunus persica, Rapsöl Brassica oleifera, Schwarzkümmelöl Nigella sativa, Sesamöl Sesamium indicum, Sonnenblumenöl Helianthus annus, Traubenkernöl Vitis vinifera, Walnußöl Jugians regia, Weizenkeimöl Triticum sativum, und
b) zusätzlich Harnstoff und/oder dessen Derivate und/oder Milchsäure und/oder Zitronensäure und/oder deren Salze enthalten ist, als Weichspüler.

18. Verwendung nach Anspruch 17, **dadurch gekennzeichnet, daß** wenigstens einer der Aktivstoffe antiseptisch wirksam ist oder zumindest einen antiseptisch wirksamen Stoff enthält.

19. Verwendung nach Anspruch 18, **dadurch gekennzeichnet, daß** es sich bei dem antiseptisch wirksamen Stoff um ein Öl, insbesondere um ein etherisches Öl handelt.

20. Verwendung nach einem der Ansprüche 17 bis 19, **dadurch gekennzeichnet, daß** das Textilbehandlungsmittel mindestens 1 Gew.-% eines oder mehrerer hautschützender und/oder hautheilender Aktivstoffe enthält.

21. Verwerdung nach einem der Ansprüche 17 bis 20, **dadurch gekennzeichnet, daß** das Textilbehandlungsmittel hautschützende und/oder hautheilende Aktivstoffe enthält, die einen Mindestgehalt von 0,1 Gew.-% an γ-Linolensäure (GLA) aufweisen.

22. Verwendung nach einem der Ansprüche 17 bis 21, **dadurch gekennzeichnet, daß** der pH-Wert des Textilbehandlungsmittels bei einer Temperatur von T = 20 °C nicht größer als 5,5 ist.

23. Verwendung nach einem der Ansprüche 17 bis 22, **dadurch gekennzeichnet, daß** das Textilbehandlungsmittel farbstofffrei ist.

24. Verwendung nach einem der Ansprüche 17 bis 23, **dadurch gekennzeichnet, daß** das Textilbehandlungsmittel nichbwäßrig ist.

25. Verwendung nach einem der Ansprüche 17 bis 24, **dadurch gekennzeichnet, daß** in dem Textilbehandlungsmittel keine zusätzlichen Duftstoffe oder andere Parfumöle enthalten sind.

26. Verwendung nach einem der Ansprüche 17 bis 25, **dadurch gekennzeichnet, daß** das Textilbehandlungsmittel ein Bügelerleichterungsmittel und/oder Knitterreduktionsmittel enthält.

27. Verwendung nach einem der Ansprüche 17 bis 26, **dadurch gekennzeichnet, daß** das Textilbehandfungsmittel reversibel an einem polymeren Träger fixiert ist, so daß eine verzögerte Abgabe der hautschützenden und/oder hautheilenden Aktivstoffe möglich ist.

28. Verwendung nach Anspruch 27, **dadurch gekennzeichnet, daß** der polymere Träger ein Kieselsäureester ist.

29. Verwendung nach einem der Ansprüche 17 bis 28, **dadurch gekennzeichnet, daß** das Textilbehandlungsmittel einen desodorierenden Wirkstoff enthält.

30. Verwendung nach einem der Ansprüche 17 bis 29, **dadurch gekennzeichnet, daß** das Textilbehandlungsmittel eine geringe Menge, insbesondere aber keine quartären Ammoniumverbindungen, insbesondere keine quartären Ammoniumverbindungen, bei denen hydrophobe Gruppen über Esterbindungen mit einem quaternierten Di- oder (Tri-)ethanolamin oder einer analogen Verbindung verknüpft sind, enthält.

31. Verwendung nach einem der Ansprüche 17 bis 30, **dadurch gekennzeichnet, daß** das Textilbehandlungsmittel in eine wasserlösliche Verpackung inkorporiert ist, insbesondere portioniert, so daß die einzelnen Portionen in wasserlösliche Verpackungen inkorporiert sind.

32. Verwendung nach einem der Ansprüche 17 bis 31, **dadurch gekennzeichnet, daß** das Textilbehandlungsmittel in Form einer Mikroemulsion vorliegt.

## Claims

1. The use of a fabric treatment agent in the form of an emulsion, **characterized in that** it contains one or more skin-protecting active substances or skin-protecting active substances and skin-healing active substances,
a) containing a skin-protecting oil selected from the group of: algae oil Oleum Phaeophyceae, apricot kernel oil Prunus armeniaca, arnica oil Arnica montana, borage oil Borago officinalis, calendula oil Calendula officinalis, camellia oil Camellia oleifera, thistle oil Carthamus tinctorius, peanut oil Arachis hypogaea, hemp oil Cannabis sativa, hazelnut oil Corylus avellana, St. John's wort oil Hypericum perforatum, carrot oil Daucus carota, coconut oil Cocos nucifera, pumpkinseed oil Curcubita pepo, kukui nut oil Aleurites moluccana, macadamia nut oil Macadamia ternifolia, almond oil Prunus dulcis, peach kernel oil Prunus persica, rapeseed oil Brassica oleifera, black cumin oil Nigella sativa, sesame oil Sesamium indicum, sunflower oil Helianthus annus, grapeseed oil Vitis vinifera, walnut oil Juglans regia, wheatgerm oil Triticum sativum, and
b) in addition urea and/or derivatives thereof and/or lactic acid and/or citric acid and/or salts thereof as a rinsing agent.

2. The use according to claim 1, **characterized in that** at least one of the active substances is antiseptically active or contains at least one antiseptically active substance.

3. The use according to claim 2, **characterized in that** the antiseptically active substance is an oil, in particular an essential oil.

4. The use according to one of the preceding claims, **characterized in that** the fabric treatment agent contains at least 1 wt.% of one or more skin-protecting and/or skin-healing active substances.

5. The use according to one of the preceding claims, **characterized in that** the fabric treatment agent contains skin-protecting and/or skin-healing active substances that have a minimum content of 0.1 wt.% of γ-linolenic acid (GLA).

6. The use according to one of the preceding claims, **characterized in that** the pH value of the fabric treatment agent is no greater than 5.5 at a temperature of T = 20°C.

7. The use according to one of the preceding claims, **characterized in that** the fabric treatment agent is free of dye.

8. The use according to one of the preceding claims, **characterized in that** the fabric treatment agent is non-aqueous.

9. The use according to one of the preceding claims, **characterized in that** the fabric treatment agent does not contain additional fragrances or other perfume oils.

10. The use according to one of the preceding claims, **characterized in that** the fabric treatment agent contains an easy-iron agent and/or crease reduction agent.

11. The use according to one of the preceding claims, **characterized in that** the fabric treatment agent is reversibly fixed to a polymeric support so that the skin-protecting and/or skin-healing active substance can be released in a delayed manner.

12. The use according to claim 11, **characterized in that** the polymeric support is a silicic acid ester.

13. The use according to one of the preceding claims, **characterized in that** the fabric treatment agent contains a deodorizing active ingredient.

14. The use according to one of the preceding claims, **characterized in that** the fabric treatment agent contains a low amount of, in particular however does not contain any, quaternary ammonium compounds, in particular any quaternary ammonium compounds in which hydrophobic groups are linked to a quaternary di- or (tri-)ethanolamine or a similar compound via ester bonds.

15. The use according to one of the preceding claims, **characterized in that** the fabric treatment agent is incorporated into a water-soluble package, in particular portioned so that the individual portions are incorporated into water-soluble packages.

16. The use according to one of the preceding claims, **characterized in that** the fabric treatment agent is in the form of a microemulsion.

17. The use of a fabric treatment agent in the form of an emulsion, **characterized in that** it contains one or more skin-protecting active substances or skin-protecting active substances and skin-healing active substances,
a) containing a skin-protecting oil selected from the group of: algae oil Oleum Phaeophyceae, apricot kernel oil Prunus armeniaca, arnica oil Arnica montana, borage oil Borago officinalis, calendula oil Calendula officinalis, camellia oil Camellia oleifera, thistle oil Carthamus tinctorius, peanut oil Arachis hypogaea, hemp oil Cannabis sativa, hazelnut oil Corylus avellana, St. John's wort oil Hypericum perforatum, carrot oil Daucus carota, coconut oil Cocos nucifera, pumpkinseed oil Curcubita pepo, kukui nut oil Aleurites moluccana, macadamia nut oil Macadamia ternifolia, almond oil Prunus dulcis, peach kernel oil Prunus persica, rapeseed oil Brassica oleifera, black cumin oil Nigella sativa, sesame oil Sesamium indicum, sunflower oil Helianthus annus, grapeseed oil Vitis vinifera, walnut oil Juglans regia, wheatgerm oil Triticum sativum, and
b) in addition urea and/or derivatives thereof and/or lactic acid and/or citric acid and/or salts thereof as a softener.

18. The use according to claim 17, **characterized in that** at least one of the active substances is antiseptically active or contains at least one antiseptically active substance.

19. The use according to claim 18, **characterized in that** the antiseptically active substance is an oil, in particular an essential oil.

20. The use according to one of claims 17 to 19, **characterized in that** the fabric treatment agent contains at least 1 wt.% of one or more skin-protecting and/or skin-healing active substances.

21. The use according to one of claims 17 to 20, **characterized in that** the fabric treatment agent contains skin-protecting and/or skin-healing active substances that have a minimum content of 0.1 wt.% of γ-linolenic acid (GLA).

22. The use according to one of claims 17 to 21, **characterized in that** the pH value of the fabric treatment agent is no greater than 5.5 at a temperature of T = 20°C.

23. The use according to one of claims 17 to 22, **characterized in that** the fabric treatment agent is free of dye.

24. The use according to one of claims 17 to 23, **characterized in that** the fabric treatment agent is non-aqueous.

25. The use according to one of claims 17 to 24, **characterized in that** the fabric treatment agent does not contain additional fragrances or other perfume oils.

26. The use according to one of claims 17 to 25, **characterized in that** the fabric treatment agent contains an easy-iron agent and/or crease reduction agent.

27. The use according to one of claims 17 to 26, **characterized in that** the fabric treatment agent is reversibly fixed to a polymeric support so that the skin-protecting and/or skin-healing active substance can be released in a delayed manner.

28. The use according to claim 27, **characterized in that** the polymeric support is a silicic acid ester.

29. The use according to one of claims 17 to 28, **characterized in that** the fabric treatment agent contains a deodorizing active ingredient.

30. The use according to one of claims 17 to 29, **characterized in that** the fabric treatment agent contains a low amount of, in particular however does not contain any, quaternary ammonium compounds, in particular any quaternary ammonium compounds in which hydrophobic groups are linked to a quaternary di- or (tri-)ethanolamine or a similar compound via ester bonds.

31. The use according to one of claims 17 to 30, **characterized in that** the fabric treatment agent is incorporated into a water-soluble package, in particular portioned so that the individual portions are incorporated into water-soluble packages.

32. The use according to one of claims 17 to 31, **characterized in that** the fabric treatment agent is in the form of a microemulsion.

## Revendications

1. Utilisation d'un agent de traitement de textile sous la forme d'une émulsion, **caractérisée en ce qu'**il contient une ou plusieurs substances actives de protection de la peau ou des substances actives de protection cutané et des substances actives de soin cutané, ledit agent de traitement de textile contenant
a) une huile de protection cutanée choisie dans le groupe comportant : l'huile d'algues Phaeophyceae, l'huile de noyau d'abricot Prunus armeniaca, l'huile d'arnica Arnica montana, l'huile bourrache Borago officinalis,l'huile de Calendula officinalis, l'huile de camélia Camellia oleifera, l'huile de carthame Carthamus tinctorius, l'huile d'arachide Arachis hypogaea, l'huile de chanvre Cannabis sativa, l'huile de noisette Corylus avellana, l'huile de millepertuis Hypericum perforatum, , l'huile de carotte Daucus carota, l'huile de coco Cocos nucifera,l'huile de graines de citrouille Curcubita pepo, l'huile de noix de kukui Aleurites moluccana, l'huile de noix de macadamia temifolia, l'huile d'amande Prunus dulcis, l'huile de noyau de pêche Prunus persica, l'huile de colza Brassica oleifera, l'huile de cumin noir Nigella sativa, l'huile de sésame Sesamium indicum, l'huile de tournesol Helianthus annus, l'huile de pépin de raison Vitis vinifera, l'huile de noix Juglans regia, l'huile de germe de blé Triticum sativum, et
b) en plus de l'urée et/ou ses dérivés et/ou l'acide lactique et/ou de l'acide citrique et/ou leurs sels, comme agent de rinçage

2. Utilisation selon la revendication 1, **caractérisée en ce qu'**au moins une des substances actives a un effet antiseptique ou contient au moins une substance antiseptique.

3. Utilisation selon la revendication 2, **caractérisée en ce que** la substance antiseptique est une huile, notamment une huile essentielle.

4. Utilisation selon l'une des revendications précédentes, **caractérisée en ce que** l'agent de traitement de textile contient au moins 1 % en poids d'une ou de plusieurs substances actives de protection cutanée et/ou de soin cutané.

5. Utilisation selon l'une des revendications précédentes, **caractérisé en ce que** l'agent de traitement de textile contient des substances actives de protection cutanée et/ou de soin cutané qui ont une teneur minimale de 0,1% en poids d'acide γ-linolénique (GLA).

6. Utilisation selon l'une des revendications précédentes, **caractérisée en ce que** le pH de l'agent de traitement de textile à une température de T = 20°C n'est pas supérieur à 5,5.

7. Utilisation selon l'une des revendications précédentes, **caractérisée en ce que** l'agent de traitement de textile est sans colorant.

8. Utilisation selon l'une des revendications précédentes, **caractérisée en ce que** l'agent de traitement de textile est non-aqueux.

9. Utilisation selon l'une des revendications précédentes, **caractérisée en ce que** l'agent de traitement de textile ne contient pas de substances odorantes supplémentaires ou d'autres huiles de parfum.

10. Utilisation selon l'une des revendications précédentes, **caractérisée en ce qu'**il contient un agent d'aide au repassage et/ou un agent réducteur de plis.

11. Utilisation selon l'une des revendications précédentes, **caractérisée en ce qu'**il est fixé de manière réversible à un support polymère de sorte qu'une libération retardée des substances actives de protection cutanée et/ou de soin cutané est possible.

12. Utilisation selon la revendication 11, **caractérisée en ce que** le support polymère est un ester d'acide silicique.

13. Utilisation selon l'une des revendications précédentes, **caractérisée en ce que** l'agent de traitement de textile contient une substance active déodorante.

14. Utilisation selon l'une des revendications précédentes, **caractérisée en ce que** l'agent de traitement de textile contient une faible quantité de composés d'ammonium quaternaire, mais en particulier il ne contient aucun composé d'ammonium quaternaire, et en particulier aucun composé d'ammonium quaternaire dans lequel des groupes hydrophobes sont combinés par des liaisons ester à une di- ou (tri-)éthanolamine quaternisée ou à un composé analogue.

15. Utilisation selon l'une des revendications précédentes, **caractérisée en ce que** l'agent de traitement de textile est incorporé dans un emballage soluble dans l'eau, en particulier en portions, de sorte que les portions individuelles sont incorporées dans un emballage soluble dans l'eau.

16. Utilisation selon l'une des revendications précédentes, **caractérisée en ce que** l'agent de traitement de textile se présente sous la forme d'une microémulsion.

17. Utilisation d'un agent de traitement de textile sous la forme d'une émulsion, **caractérisée en ce qu'**il contient une ou plusieurs substances actives de protection de la peau ou des substances actives de protection cutané et des substances actives de soin cutané,
a) contenant une huile de protection cutanée étant choisie dans le groupe comportant : l'huile d'algues Phaeophyceae, l'huile de noyau d'abricot Prunus armeniaca, l'huile d'arnica Arnica montana, l'huile bourrache Borago officinalis,l'huile de Calendula officinalis, l'huile de camélia Camellia oleifera, l'huile de carthame Carthamus tinctorius, l'huile d'arachide Arachis hypogaea, l'huile de chanvre Cannabis sativa, l'huile de noisette Corylus avellana, l'huile de millepertuis Hypericum perforatum, , l'huile de carotte Daucus carota, l'huile de coco Cocos nucifera,l'huile de graines de citrouille Curcubita pepo, l'huile de noix de kukui Aleurites moluccana, l'huile de noix de macadamia temifolia, l'huile d'amande Prunus dulcis, l'huile de noyau de pêche Prunus persica, l'huile de colza Brassica oleifera, l'huile de cumin noir Nigella sativa, l'huile de sésame Sesamium indicum, l'huile de tournesol Helianthus annus, l'huile de pépin de raison Vitis vinifera, l'huile de noix Juglans regia, l'huile de germe de blé Triticum sativum, et
b) en plus de l'urée et/ou ses dérivés et/ou l'acide lactique et/ou de l'acide citrique et/ou leurs sels, comme assouplissant.

18. Utilisation selon la revendication 17, **caractérisée en ce qu'**au moins une des substances actives a un effet antiseptique ou contient au moins une substance antiseptique.

19. Utilisation selon la revendication 18, **caractérisée en ce que** la substance antiseptique est une huile, notamment une huile essentielle.

20. Utilisation selon l'une des revendications 17 à 19, **caractérisée en ce que** l'agent de traitement de textile contient au moins 1% en poids d'une ou de plusieurs substances actives de protection cutanée et/ou de soin cutané.

21. Utilisation selon l'une des revendications 17 à 20, **caractérisé en ce que** l'agent de traitement de textile contient des substances actives de protection cutanée et/ou de soin cutané qui ont une teneur minimale de 0,1 % en poids d'acide γ-linolénique (GLA).

22. Utilisation selon l'une des revendications 17 à 21, **caractérisée en ce que** le pH de l'agent de traitement de textile à une température de T = 20°C n'est pas supérieur à 5,5.

23. Utilisation selon l'une des revendications 17 à 22, **caractérisée en ce que** l'agent de traitement de textile est sans colorant.

24. Utilisation selon l'une des revendications 17 à 23, **caractérisée en ce que** l'agent de traitement de textile est non-aqueux.

25. Utilisation selon l'une des revendications 17 à 24, **caractérisée en ce que** l'agent de traitement de textile ne contient pas de substances odorantes supplémentaires ou d'autres huiles de parfum.

26. Utilisation selon l'une des revendications 17 à 25, **caractérisée en ce qu'**il contient un agent d'aide au repassage et/ou un agent réducteur de plis.

27. Utilisation selon l'une des revendications 17 à 26, **caractérisée en ce qu'**il est fixé de manière réversible à un support polymère de sorte qu'une libération retardée des substances actives de protection cutanée et/ou de soin cutané est possible.

28. Utilisation selon la revendication 27, **caractérisée en ce que** le support polymère est un ester d'acide silicique.

29. Utilisation selon l'une des revendications 17 à 28, **caractérisée en ce que** l'agent de traitement de textile contient une substance active déodorante.

30. Utilisation selon l'une des revendications 17 à 29, **caractérisée en ce que** l'agent de traitement de textile contient une faible quantité de composés d'ammonium quaternaire, mais en particulier il ne contient aucun composé d'ammonium quaternaire, et en particulier aucun composé d'ammonium quaternaire dans lequel des groupes hydrophobes sont combinés par des liaisons ester à une di- ou (tri-)éthanolamine quaternisée ou à un composé analogue.

31. Utilisation selon l'une des revendications 17 à 30, **caractérisée en ce que** l'agent de traitement de textile est incorporé dans un emballage soluble dans l'eau, en particulier en portions, de sorte que les portions individuelles sont incorporées dans un emballage soluble dans l'eau.

32. Utilisation selon l'une des revendications 17 à 31, **caractérisée en ce que** l'agent de traitement de textile se présente sous la forme d'une microémulsion.
